# EUROPÄISCHE PATENTSCHRIFT

(11) **EP 0 036 972 B1**
(45) Veröffentlichungstag und Bekanntmachung des Hinweises auf die Patenterteilung: **14.03.1984**
(21) Anmeldenummer: 81101705.2
(22) Anmeldetag: 09.03.1981
(51) Int. Cl.: D21F 1/00, B21F 27/18

(54) **Verfahren und Vorrichtung zur Herstellung eines Gliederbandes**
Method and apparatus for making a link belt
Procédé et dispositif pour la fabrication d'une bande à chaînons

(30) Priorität: 28.03.1980 DE 3012040; 04.10.1980 DE 3037626
(43) Veröffentlichungstag der Anmeldung: 07.10.1981
(73) Patentinhaber: Emil Jäger KG, D-4400 Münster (DE)
(72) Erfinder: Berger, Heinz, D-4400 Münster (DE); Borisch, Fred, D-4400 Münster (DE); Wagner, Kurt, D-6969 Hardheim (DE)
(74) Vertreter: Habbel, Hans-Georg, Dipl.-Ing.

## Beschreibung

Die Erfindung bezieht sich auf ein Verfahren zur Herstellung eines Gliederbandes, z. B. für Papiermaschinen, bestehend aus einer Vielzahl von Monofilwendelsträngen aus elastischem Werkstoff, vorzugsweise thermofixierbarem Werkstoff, die aufeinanderfolgend quer zu ihrer Längserstreckung ineinandergreifend zusammengefügt werden, bei dem in die zusammengesteckten Wendeln als Verbindungsmittel ein Kupplungsdraht eingeschoben wird und dadurch die Wendeln miteinander verbunden werden.

Die Erfindung bezieht sich weiterhin auf Vorrichtungen zur Durchführung des Verfahrens.

In der DE-A-2419 751 werden Gliederbänder, insbesondere für Papiermaschinen beschrieben, die vorzugsweise aus Monofilkunststoffäden bestehen, wobei dieser Kunststoff thermofixierbar ist. Derartige Gliederbänder haben in ihrer Arbeitsweise gegenüber den bisher bekannten Filztüchern oder sonstigen Anordnungen den Vorteil, daß sie eine größere Lebensdauer haben. Andererseits ist ihr Herstellungsverfahren wesentlich komplizierter, da die einzelnen Wendelstränge nur sehr schwer zu handhaben sind und nur sehr schwer großtechnisch ineinander eingeführt werden können und dort miteinander verbunden werden können, so daß der Herstellungspreis bisher für derartige Gliederbänder sehr hoch ist, so daß diese Gliederbänder in der Technik nicht in dem gewünschten Umfang eingesetzt werden können.

Bei den bisherigen Herstellungsverfahren war das Einführen der einzelnen Wendeln ineinander schwierig, da es technisch nicht möglich ist, die Wendeln der beiden miteinander verbindenden Wendelstränge berührungsfrei ineinander einzuschieben. Bei dem bisher bekannten Verfahren trat vielmehr der Effekt ein, daß der einzuführende Wendelstrang den letzten festgelegten Wendelstrang in Richtung des Gliederbandes wegdrückte, so daß ein Eindringen der Wendeln der beiden miteinander zu verbindenden Wendelstränge nicht in ausreichendem Maße erfolgte, so daß nunmehr das Verbindungsmittel nicht sicher eingeführt werden konnte, insbesondere dann nicht, wenn dieses Verbindungsmittel aus ei nem stabförmigen Bauteil besteht, das alle in einandergreifenden Wendeln durchdringen muß.

Der Erfindung liegt die Aufgabe zugrunde, ein Verfahren zu schaffen, mit dem das Herstellen derartiger Gliederbänder großtechnisch möglich und dabei einfach durchführbar ist, so daß die Kosten für die Herstellung der Gliederbänder den Einsatz der Gliederbänder nicht mehr nachteilig beeinflussen.

Diese der Erfindung zugrundeliegende Aufgabe wird dadurch gelöst, daß der letzte, durch die Verbindungsmittel festgelegte Wendelstrang während des Zusammenfügens wenigstens im Fügebereich des einzufügenden Wendelstrangs durch Ausfüllen der Freiräume des vorletzten Wendelstrangs derart festgelegt wird, daß ein Ausweichen des letzten Wendelstrangs in Richtung des Fügedrucks nicht möglich ist.

Die Vorrichtung zur Durchführung des Verfahrens geht aus von einer Einrichtung mit einem Arbeitstisch, einer Aufspanneinrichtung für ein bereits hergestelltes Gliederbandteil, Einrichtungen für die Zuführung der einzufügenden Wendel und eine Einrichtung zum Zuführen des Kupplungsdrahtes und schlägt gemäß der Erfindung vor, daß in die Freiräume des vorletzten, durch die Verbindungsmittel festgelegten Wendelstrangs einschiebbare und aushebbare Widerlagerelemente vorgesehen sind.

In den Unteransprüchen sind mehrere Möglichkeiten, wie diese Widerlagerelemente ausgebildet sein können, erfaßt.

Um das drahtförmige Verbindungsmittel für die einzelnen Wendelstränge hinsichtlich seiner Einführung möglichst problemlos zu gestalten, wird vorgeschlagen, daß dieses Verbindungsmittel an seinem Einführende abgerundet ausgebildet ist.

Ausführungsbeispiele der Erfindung werden nachfolgend an Hand der Zeichnungen erläutert. Die Zeichnungen zeigen dabei in
Fig. 1 bis 3 rein schematisch die Arbeitsweise des erfindungsgemäßen Verfahrens, in
Fig. 4 in wesentlich größerem Maßstab einen Teil der Einlegeeinrichtung und den Aufbau der Widerlagerelemente und der Spaltführung, in
Fig. eine andere Ausführungsform der Widerlagerelemente, in
Fig. 6 eine Draufsicht auf einen Teil der gebildeten Gliederbandmatte, in
Fig. 7 eine der Darstellung in Fig. 4 etwa entsprechende Darstellung einer abgeänderten Ausführungsform der Erfindung und schließlich in
Fig. eine den Darstellungen in Fig. 4 und 7 entsprechende Darstellung einer weiteren abgeänderten Ausführungsform, in
Fig. 9 eine Ansicht in Richtung der Längsachse der Wendelstränge auf die als Einleger und Träger für einen Widerlagerwendelstrang ausgebildete abgeänderte Vorrichtung und in
Fig. 10 eine Teilansicht in Richtung des Schnittes X-X in Fig. 9.

In den Zeichnungen sind mit 1 ein bereitzulegender Wendelstrang, mit 2 ein einzulegender Wendelstrang, mit 3 ein letzter Wendelstrang und mit 4 ein vorletzter Wendelstrang bezeichnet. Die eigentliche Gliederbandmatte trägt in der Zeichnung das Bezugszeichen 5.

Die einzelnen ineinander eingeführten Wendelstränge werden durch Verbindungsmittel miteinander verbunden, die bei dem dargestellten Ausführungsbeispiel stabförmig ausgebildet sind, das Bezugszeichen 6 tragen und deutlicher in Fig. 6 erkennbar sind.

Das Einführen des einzulegenden Wendelstrangs 2 in den letzten Wendelstrang 3 erfolgt über einen Einleger, der allgemein das Bezugszeichen 7 trägt und der, wie dies die Fig. 1 bis 3 verdeutlichen sollen, von der einen Bandseite zur anderen Bandseite bewegt wird, dabei den einzulegenden Wendelstrang 2 in den letzten Wendelstrang 3 dadurch einlegt, daß die Wendeln der beiden Wendelstränge ineinandergreifend ineinander geführt werden. Gleichzeitig erfolgt, nachdem dieses Ineinanderführen durchgeführt ist, das Einführen des Verbindungsstabes 6.

Der Einleger 7 nimmt bei der dargestellten Ausführungsform gemäß der Fig. 1 bis 3 bei seiner Bewegung von der einen Bandseite zur anderen den bereitzustellenden Wendelstrang 1 mit und legt diesen bereit, so wie das auch Fig. 1 und insbesondere Fig. 2 deutlich erkennen lassen. In Fig. 2 liegt der bereitzulegende Wendelstrang 1 in einer Stellung, die es nunmehr ermöglicht, daß der Einleger 7 diesen Wendelstrang einführt. Dabei nimmt der Einleger 7 einen neuen bereitzulegenden Wendelstrang 1 von rechts nach links mit.

Der einzulegende Wendelstrang hat die Tendenz, bei seiner Bewegung in den letzten Wendelstrang 3 diesen auf Grund von stoßenden Kontakten oder auch auf Grund der Reibung zwischen den einzelnen Wendeln in Richtung der bereits gefertigten Gliederbandmatte 5 zu bewegen. Wenn der letzte Wendelstrang 3 dem Druck des einzulegenden Wendelstrangs 2 ausweichen könnte, würde ein zu geringes Ineinandertauchen der Wendeln erfolgen, so daß dann kein einwandfreies Einführen des Verbindungsstabes 6 möglich wäre. Vielmehr muß man bestrebt sein, den Raum, in den der Verbindungsstab 6 eingeführt wird, möglichst groß zu halten.

Um dieses Ziel zu erreichen, tauchen bei der Ausführungsform gemäß Fig. 4 in den Freiraum 8 des Wendelstrangs 4 Widerlagerelemente 10a ein, die lamellenförmig ausgebildet sind und sich quer zu ihrer Breitenerstreckung bewegen können. Sie bestehen beispielsweise aus Kunststoff. Diese Widerlagerelemente 10a sind auf- und abbeweglich, wie dies Pfeil F₁ in Fig. 4 verdeutlicht. Mit Freiraum 8 ist der Raum bezeichnet, der durch vier zusammenwirkende Glieder dreier aufeinanderfolgender Wendelstränge gebildet wird, und zwar durch die beiden Seitenteile der Glieder des einen Wendelstrangs und die Kopfbereiche zweier Glieder der beiden angrenzenden Wendelstränge.

Grundsätzlich ist darauf hinzuweisen, daß in der Zeichnung in den Fig. 4, 5, 7 und 8 die einzelnen Glieder so dargestellt sind, als wären sie nicht Bestandteil eines wendelförmigen Stranges, sondern Einzelglieder, wobei aber aus den Darstellungen gemäß den Fig. 1 bis 3 und Fig. 6 deutlich zu erkennen ist, daß es sich bei der Einrichtung, auf die sich die Erfindung bezieht, um Wendelstränge handelt und nicht um einzelne kettenartige Glieder.

Zusätzlich sind weitere Widerlagerelemente 10b vorgesehen, die in einer zweiten Reihe angeordnet sind, wobei diese Widerlagerelemente 10b nicht nur auf- und abbeweglich gemäß dem Pfeil F₂ gestaltet sind, sondern sich auch hin- und herbewegen können, so wie dies durch den Pfeil F₃ verdeutlicht wird, wobei diese Widerlagerelemente 10b während der Bewegung der Wickelvorrichtung 40 (Fig. 9) für die Gliederbandmatte 5 sich mit der Gliederbandmatte mitbewegen und dadurch die Gliederbandmatte gespannt und straff halten oder aber die Gliederbandmatte selbst bewegen.

Das Einlegen des einzulegenden Wendelstrangs 2 erfolgt gemäß Fig. 4 in einer Spaltführung 20, die durch eine Deckplatte 18 und eine Auflageplatte 19 gebildet wird, wobei das eigentliche Einlegen durch den Einleger 7 erfolgt, der bei dem in Fig. 4 dargestellten Ausführungsbeispiel als Schiebeelement 17 ausgebildet ist. Die Ausbildung der Spaltführung 20 hat den Vorteil, daß eine Bewegung nach oben der gebildeten Gliederbandmatte oder der Wendelstränge 4 und 3 nicht möglich ist, ebensowenig wie eine Bewegung nach oben des einzulegenden Wendelstrangs 2.

Bei der Darstellung in Fig. 5 soll verdeutlicht werden, daß die Widerlagerelemente auch durch einen Gummipuffer 21 gebildet werden können, wobei auch hier wieder zwei Reihen vorgesehen werden können, von denen eine zusätzlich eine Bewegung in Richtung des Vorschubs der gebildeten Gliederbandmatte ausführen kann.

Aus der Darstellung in Fig. 6 ist erkennbar, daß die Ausrichtung der aufeinanderfolgenden einzulegenden Wendeln so gestaltet werden kann, daß zwei Wendelstränge gleiche Ausrichtung aufweisen, wobei selbstverständlich auch die Möglichkeit besteht, daß abwechselnd jeder Wendelstrang anders ausgerichtet ist.

Bei der in Fig. 7 dargestellten Ausführungsform ist ein Widerlagerelement 25 vorgesehen, das entsprechend der Ausführungsform gemäß Fig. 4 in Richtung des Pfeiles F₁ auf- und abbewegt werden kann, das aber zusätzlich um eine Schwenkachse 26 eine Schwenkbewegung gemäß Pfeil F₄ ausführen kann, d. h., in diese Schwenkbewegung durch einen in der Zeichnung nicht dargestellten Antriebsmechanismus gezwungen wird, beispielsweise eine pneumatische Kolbenzylinderanordnung.

Das Widerlagerelement taucht in den Freiraum 8 ein und legt damit den letzten Wendelstrang 3 fest, so daß der einzulegende Wendelstrang, der bei der Darstellung in Fig. 7 nicht dargestellt ist, in einwandfreier Weise eingeführt werden kann.

Durch die Schwenkbewegung gemäß dem Pfeil F₄ wird der Vortransport des Gliederbandes bewirkt.

Zusätzlich kann ein Widerlagerelement 27 vorgesehen sein, das eine Bewegung entsprechend dem Pfeil F₂ ausführt.

Bei der in Fig. 8 dargestellten Ausführungsform ist wieder ein schwenkbares Widerlagerelement 28 vorgesehen, das um die Schwenkachse 29 schwenken kann.

Das eigentliche Widerlagerelement wird dabei durch eine Wendel 30 gebildet, die über das Befestigungsmittel 31 an der Unterkante des Widerlagerelements 28 befestigt ist. Die Windungen der Wendel 30 sind in ihrer Größe den Freiräumen angepaßt und tauchen nunmehr in den zugeordneten Freiraum ein, wobei auf Grund der abgerundeten Kanten der Wendel 30, die aus Federstahl oder thermofixiertem Kunststoff bestehen kann, ein leichtes Eintauchen, und zwar beschädigungsloses Eintauchen möglich ist.

Zusätzlich zu dem Widerlagerelement 28 ist bei der Ausführungsform gemäß Fig. 8 ein sich mit dem Einleger 7 bewegendes Widerlagerbauteil 32 vorgesehen, das mit einer umlaufenden Wendel 33 unmittelbar im Einlegebereich hinter den letzten Wendelstrang eintaucht, während das Widerlagerelement 28 etwas zurückversetzt ist.

Wesentlich bei dieser Ausführungsform ist aber die Einsatzmöglichkeit einer Wendel 30 als Widerlagerelement, wobei die Wendel 30 in einfachster Weise festgelegt werden kann.

Bei dem in Fig. 9 und 10 dargestellten Ausführungsbeispiel werden diese Widerlagerelemente durch einen Widerlagerwendelstrang 10 gebildet, der über Umlenkrollen geführt wird, wobei eine Umlenkrolle 11 in Fig. 10 erkennbar ist. Der Widerlagerwendelstrang 10 wird, wie dies besonders deutlich die Darstellung in Fig. 9 zeigt, in die Freiräume des vorletzten Wendelstrangs 4 eingeführt, wobei bei der Darstellung in Fig. 9 der einzulegende Wendelstrang 2 in einer Stellung gezeigt ist, in der er bereits in dem letzten Wendelstrang 3 eingreift, und es ist erkennbar, daß dieser letzte Wendelstrang 3 nicht in Richtung des Gliederbandes 5 ausweichen kann, dadurch, daß nunmehr in dem Freiraum des vorletzten Wendelstrangs 4 die Wendeln des Widerlagerwendelstranges 10 eintauchen.

Die den Widerlagerwendelstrang 10 tragende Umlenkrolle 11 wird von einem Träger 12 getragen, der seinerseits von dem Einleger 7 getragen wird, wobei der Einleger 7 mit einem etwa trichterförmig ausgebildeten arbeitsmaulartigen Ende (bei 41 in Fig. 10 angedeutet) den einzulegenden Wendelstrang 2 in den letzten Wendelstrang 3 einzuführen. Das durch Einführen des Verbindungsmittels 6 gebildete Gliederband 5 wird dann über eine Wickel- oder Transportwalze 40 abgezogen.

Insbesondere aus Fig. 9 und 10 ist erkennbar, daß dadurch, daß die Widerlagerelemente, die in die Freiräume des vorletzten Wendelstrangs 4 eintauchen, selbst durch die Wendeln eines Wendelstrangs gebildet sind, hier eine Identität der miteinander in Kontakt zu bringenden Bauteile erreicht wird, die sonst kaum zu erreichen wäre.

Aus Fig. 10 ist erkennbar, daß die Einführung des Widerlagerwendelstrangs 10 in die Freiräume 8 nicht plötzlich erfolgt, sondern dadurch, daß der Widerlagerwendelstrang 10 im Kontaktbereich mit dem vorletzten Wendelstrang 4 eine Neigung aufweist, erfolgt ein langsames Eintauchen, so daß sich die Wendel der beiden miteinander in Kontakt zu bringenden Wendelstränge 10 und 4 orientieren können.

## Patentansprüche

1. Verfahren zur Herstellung eines Gliederbandes, z. B. für Papiermaschinen, bestehend aus einer Vielzahl von Monofilwendelsträngen aus elastischem Werkstoff, vorzugsweise thermofixierbarem Kunststoff, die aufeinanderfolgend quer zu ihrer Längserstreckung ineinandergreifend zusammengefügt werden, bei dem in die zusammengesteckten Wendeln als Verbindungsmittel ein Kupplungsdraht eingeschoben wird und dadurch die Wendeln miteinander verbunden werden, dadurch gekennzeichnet, daß der letzte, durch die Verbindungsmittel (6) festgelegte Wendelstrang (3) während des Zusammenfügens wenigstens im Fügebereich des einzufügenden Wendelstrangs (2) durch Ausfüllen der Freiräume (8) des vorletzten Wendelstrangs (4) derart festgelegt wird, daß ein Ausweichen des letzten Wendelstrangs (3) in Richtung des Fügedruckes nicht möglich ist.

2. Verfahren nach Anspruch 1, dadurch gekennzeichnet, daß das Festlegen durch in die Freiräume einschiebbare und aushebbare Widerlagerelemente erfolgt.

3. Verfahren nach Anspruch 2, dadurch gekennzeichnet, daß als Widerlagerelemente nadelartige Stifte verwendet werden.

4. Verfahren nach Anspruch 2, dadurch gekennzeichnet, daß als Widerlagerelemente Borsten einer Bürste verwendet werden.

5. Verfahren nach Anspruch 1, dadurch gekennzeichnet, daß das drahtförmige Verbindungsmittel (6) an seinem Einführende abgerundet ausgebildet ist.

6. Vorrichtung zur Durchführung des Verfahrens nach Anspruch 1 mit einem Arbeitstisch, einer Aufspanneinrichtung für ein bereits hergestelltes Gliederbandteil, einem Einleger für die Zuführung der einzufügenden Wendel und einer Einrichtung zum Zuführen des Kupplungsdrahtes, dadurch gekennzeichnet, daß in die Freiräume (8) des vorletzten durch die Verbindungsmittel (6) festgelegten Wendelstrangs (4) einschiebbare und aushebbare Widerlagerelemente (10, 10a, 25, 28, 30) vorgesehen sind.

7. Vorrichtung nach Anspruch 6, dadurch gekennzeichnet, daß die Widerlagerelemente durch Wendeln eines Widerlagerwendelstranges (10) gebildet sind, der über Umlenkrollen (11) führbar ist, die von einem in Richtung des Wendelstranges (2, 3, 4) bewegten Träger (12) getragen sind.

8. Vorrichtung nach Anspruch 7, dadurch gekennzeichnet, daß der Träger (12) auf dem Einleger (7) angeordnet ist.

9. Vorrichtung nach Anspruch 7, dadurch gekennzeichnet, daß der Widerlagerwendelstrang (10) unter einer Neigung zum Arbeitstisch zur Umlenkrolle (11) führbar ist.

10. Vorrichtung nach Anspruch 7, dadurch gekennzeichnet, daß der Widerlagerwendelstrang (10) aus Federstahl gebildet ist.

11. Vorrichtung nach Anspruch 7, dadurch gekennzeichnet, daß der Widerlagerwendelstrang (10) aus einem thermofixierten Kunststoff besteht.

12. Vorrichtung nach Anspruch 6, dadurch gekennzeichnet, daß die Widerlagerelemente durch biegsame Lamellen (10a) gebildet sind, die sich im Takt des Vorschubs des Gliederbandes auf- und abbewegen.

13. Vorrichtung nach Anspruch 12, dadurch gekennzeichnet, daß zusätzliche Widerlagerelemente (10b) in einer zweiten Reihe hinter den Widerlagerelementen (10a) - in Vorschubrichtung des gebildeten Gliederbandes gesehen - angeordnet und die zusätzlichen Widerlagerelemente (10b) der zweiten Reihe zusätzlich parallel zur Vorschubrichtung hin- und herbeweglich sind.

14. Vorrichtung nach einem oder mehreren der vorhergehenden Ansprüche, dadurch gekennzeichnet, daß die Widerlagerelemente (25, 28) eine auf- und abgehende Bewegung und eine Schwenkbewegung ausführen.

15. Vorrichtung nach Anspruch 6, dadurch gekennzeichnet, daß die Widerlagerelemente durch einen oder mehrere Gummipuffer (21) gebildet sind.

16. Vorrichtung nach einem oder mehreren der vorhergehenden Ansprüche, dadurch gekennzeichnet, daß der Einleger (7) als Schiebeelement (17) ausgebildet ist.

17. Vorrichtung nach einem oder mehreren der vorhergehenden Ansprüche, dadurch gekennzeichnet, daß zum Einlegen des einzulegenden Wendelstrangs (2) in den letzten Wendelstrang (3) eine durch eine Deckelplatte (18) und eine Auflageplatte (19) gebildete Spaltführung (20) vorgesehen ist.

## Claims

1. Process for the manufacture of a link belt, for example for paper machines, consisting of a multiplicity of monofil helical strands of an elastic material, preferably of a thermofixing plastic, which strands are assembled successively and in mutual engagement transversely to their longitudinal extent, in which process a coupling wire is pushed as joining means into the helices which have been fitted into each other and the helices are thus joined to one another, characterised in that, during assembly, the last helix strand (3) being fixed by the joining means (6) is fixed, at least in the fitting region of the helix strand (2) to be introduced, by filling the free spaces (8) of the penultimate helix strand (4), in such a way that yielding of the last helix strand (3) in the direction of the joining pressure is not possible.

2. Process according to Claim 1, characterised in that the fixing is effected by abutment elements which can be pushed into and lifted out of the free spaces.

3. Process according to Claim 2, characterised in that needle-shaped pins are used as the abutment elements.

4. Process according to Claim 2, characterised in that bristles of a brush are used as the abutment elements.

5. Process according to Claim 1, characterised in that the wire-type joining means (6) has a .rounded shape at its introduction end.

6. Apparatus for carrying out the process according to Claim 1, having a working table, a clamping device for a link belt part already made, a feeder for introducing the helix to be fitted in, and a device for introducing the coupling wire, characterised in that abutment elements (10, 10a, 25, 28, 30) are provided which can be pushed into and lifted out of the free spaces (8) of the penultimate helix strand (4) which has been fixed by the joining means (6).

7. Apparatus according to Claim 6, characterised in that the abutment elements are formed by the helices of an abutment helix strand (10) which can be quided over deflection rollers (11) which are borne by a carrier (12) moved in the direction of the helix strand (2, 3, 4).

8. Apparatus according to Claim 7, characterised in that the carrier (12) is located on the feeder (7).

9. Apparatus according to Claim 7, characterised in that the abutment helix strand (10) can be guided to the deflection roller (11) under an inclination relative to the working table.

10. Apparatus according to Claim 7, characterised in that the abutment helix strand (10) is made of spring steel.

11. Apparatus according to Claim 7, characterised in that the abutment helix strand (10) consists of a thermofixed plastic.

12. Apparatus according to Claim 6, characterised in that the abutment elements are formed by flexible lamellae (10a) which move up and down with the rhythm of the advance of the link belt.

13. Apparatus according to Claim 12, characterised in that additional abutment elements (10b) are arranged in a second row behind the abutments (10a) - as viewed in the direction of advance of the link belt formed - and the additional abutment elements (10b) of the second row are additionally movable to and for parallel to the direction of advance.

14. Apparatus according to one or more of the preceding claims, characterised in that the abutment elements (25, 28) execute and up-and- down movement and a pivoting movement.

15. Apparatus according to Claim 6, characterised in that the abutment elements are formed by one or more rubber buffers (21).

16. Apparatus according to one or more of the preceding claims, characterised in that the feeder (7) is designed as a pusher element (17).

17. Apparatus according to one or more of the preceding claims, characterised in that a gap guide (20) formed by a cover plate (18) and a base plate (19) is provided for feeding the helix strand (2), which is to be fed in, into the last helix strand (3).

## Revendications

1. Procédé pour la fabrication d'une bande à maillons, par exemple pour machines à papier, formée de multiples boudins hélicoïdaux monofil de matière élastique, de préférence de matière synthétique thermofixable, que l'on assemble successivement de façon qu'ils s'engagent les uns dans les autres transversalement à leur extension longitudinale, dans lequel on insère un fil métallique d'accouplement comme moyen d'assemblage dans les hélices insérées les unes dans les autres et on assemble ainsi les hélices entre elles, caractérisé par le fait que pendant l'assemblage, on fixe le dernier boudin hélicoïdal (3) fixé par les moyens d'assemblage (6), au moins dans la région d'adaptation du boudin hélicoïdal.à insérer (2), en comblant les espacements libres (8) de l'avant-dernier boudin hélicoïdal (4) de telle sorte qu'il n'est pas possible que le dernier boudin hélicoïdal (3) cède dans le sens de la pression d'adaptation.

2. Procédé selon la revendication 1, caractérisé par le fait que la fixation est assurée par des éléments de butée pouvant être enfoncés dans les espacements libres et pouvant être retirés.

3. Procédé selon la revendication 2, caractérisé par le fait que l'on utilise comme éléments de butée des broches similaires à des aiguilles.

3. Procédé selon la revendication 2, caractérisé par le fait que l'on utilise comme éléments de butée des broches similaires à des aiguilles.

4. Procédé selon la revendication 2, caractérisé par le fait que l'on utilise comme éléments de butée des soies d'une brosse.

5. Procédé selon la revendication 1, caractérisé par le fait que le moyen d'assemblage en forme de fil métallique présente une forme arrondie à son extrémité d'introduction.

6. Appareil pour la mise en oeuvre du procédé selon la revendication 1, comportant une table de travail, un dispositif de fixation pour une partie de bande à maillons déjà fabriquée, un organe de mise en place pour l'amenée de l'hélice à insérer et un dispositif pour l'amenée du fil métallique d'accouplement, caractérisé par le fait qu'il est prévu des éléments de butée (10, 10a, 25, 28, 30) pouvant s'enfoncer dans les espacements libres (8) de l'avantdernier boudin hélicoïdal (4) fixé par les moyens d'assemblage (6) et pouvant se retirer.

7. Appareil selon la revendication 6, caractérisé par le fait que les éléments de butée formés par des spires d'un boudin hélicoïdal de butée (10) qui peut être guidé sur des poulies de renvoi (11) qui sont portées par un support (12) déplacé en direction du boudin hélicoïdal (2,3,4).

8. Appareil selon la revendication 7, caractérisé par le fait que le support (12) est disposé sur l'organe de mise en place (7).

9. Appareil selon la revendication 7, caractérisé par le fait que le boudin hélicoïdal de butée (10) peut être amené à la poulie de renvoi (11) sous une inclinaison relativement à la table de travail.

10. Appareil selon la revendication 7, caractérisé par le fait que le boudin hélicoïdal de butée (10) est formé d'acier à ressort.

11. Appareil selon la revendication 7, caractérisé par le fait que le boudin hélicoïdal de butée (10) est formé d'une matière synthétique ther- mofixée.

12. Appareil selon la revendication 6, caractérisé par le fait que les éléments de butée sont formés par des lamelles flexibles (10a) qui montent et descendent au rythme de l'avancement de la bande à maillons.

13. Appareil selon la revendication 12, caractérisé par le fait que des éléments de butée supplémentaires (10b) sont disposés en une deuxième rangée derrière les éléments de bultée (10a) - tels qu'on les voit dans le sens d'avancement de la bande à maillons formée - et que les éléments de butée supplémentaires (10b) de la deuxième rangée sont en outre capables d'aller et venir parallèlement à la direction d'avancement.

14. Appareil selon l'une des revendications précédentes, caractérisé par le fait que les éléments de butée (25, 28) exécutent un mouvement ascendant et descendant et un mouvement de pivotement.

15. Appareil selon la revendication 6, caractérisé par le fait que les éléments de butée sont formés par un ou plusieurs tampons en caoutchouc (21).

16. Appareil selon l'une des revendications précédentes, caractérisé par le fait que l'organe de mise en place (7) est conçu sous forme d'un élément de poussée (17).

17. Appareil selon l'une des revendications précédentes, caractérisé par le fait qu'un guide à fente (20), formé par une plaque de recouvrement (18) et une plaque d'appui (19), est prévu pour insérer dans le dernier boudin hélicoïdal (3) le boudin hélicoïdal à insérer.
